# EUROPÄISCHE PATENTSCHRIFT

(11) **EP 2 203 276 B1**
(45) Veröffentlichungstag und Bekanntmachung des Hinweises auf die Patenterteilung: **14.10.2015**
(21) Anmeldenummer: 08801718.1
(22) Anmeldetag: 26.08.2008
(51) Int. Cl.: B25D 9/26, B25D 17/04, B25F 5/02, F02D 11/06, G05G 1/04, B25D 9/10, G05G 5/04, F02D 11/00

(54) **Arbeitsgerät mit Drehzahlabsenkung und Arbeitsverfahren dafür**
Implement having rotational speed reduction and operating method therefor
Outil avec abaissement de la vitesse de rotation, et procédé d'exploitation correspondant

(30) Priorität: 28.09.2007 DE 102007046603
(43) Veröffentlichungstag der Anmeldung: 07.07.2010
(73) Patentinhaber: Wacker Neuson Produktion GmbH & Co. KG, 80809 München (DE)
(72) Erfinder: HAUSLER, Wolfgang, 80935 München (DE); BRAUN, Helmut, 85232 Bergkirchen (DE)
(74) Vertreter: Müller Hoffmann & Partner
(86) Internationale Anmeldenummer: PCT/EP2008/006989
(87) Internationale Veröffentlichungsnummer: WO 2009/043414

(56) Entgegenhaltungen:
- DE-C- 703 206
- DE-C- 884 928
- DE-U- 6 931 913
- FR-A- 1 013 668
- US-A- 2 677 360
- US-A- 3 241 622
- US-A- 5 984 027

## Beschreibung

Die Erfindung betrifft ein durch einen Verbrennungsmotor angetriebenes Arbeitsgerät, wie z.B. ein Schlaggerät, insbesondere einen Bohr- oder Aufbruchhammer, ein Gleisstopfgerät oder ein anderes Gerät, bei dem der Bediener eine Kraft in eine definierte Richtung einwirken lassen muss. Die Erfindung betrifft weiterhin ein Arbeitsverfahren für ein derartiges Arbeitsgerät.

Ein solches Arbeitsgerät und ein solches Arbeitsverfahren sind aus der DE 69 31 913 U bekannt.

Schlaggeräte weisen häufig einen Benzin-getriebenen Verbrennungsmotor auf, der ein Schlagwerk antreibt. Die Schlagwirkung wird auf ein entsprechendes Werkzeug übertragen, um die gewünschte Arbeitswirkung zu erreichen. Dabei werden die Schlaggeräte überwiegend in zwei Drehzahlbereichen eingesetzt. Man unterscheidet zwischen Leerlauf- und Volllastbetrieb. Der Volllastbetrieb entspricht der Betriebsart, in der das Gerät in der vorgesehenen Weise arbeitet.

Die Betriebsart des Verbrennungsmotors - und damit die Unterscheidung zwischen Leerlauf und Volllast - kann der Bediener mit Hilfe eines in einem Handgriff untergebrachten Gashebels wählen. Sofern das Schlaggerät entlastet und insbesondere das Schlagwerk nicht mehr belastet wird, z. B. beim Versetzen bzw. Abheben des Schlaggeräts vom Boden, bleibt häufig der Gashebel in Volllaststellung, weil der Bediener ihn noch gedrückt hält. Die Drosselklappe bleibt dann voll geöffnet. In diesem Betriebszustand wird dem Motor nur geringfügig Verlustleistung abgenommen. Sofern keine Steuerungsmaßnahmen ergriffen werden, würde der Motor bis zu seiner maximalen Drehzahl drehen, die schließlich nur durch die innermotorische Gasdynamik begrenzt wäre. Das Erreichen der maximalen Drehzahl führt aber zu einer Lebensdauerreduzierung des Motors, der Kupplung und der angetriebenen Teile sowie zu einer hohen Vibrationsbelastung und zu übermäßiger Lärmbelastung. Aus diesem Grund ist es bekannt, die Drehzahl mit Hilfe der Zündung zu begrenzen. Oberhalb der Nenndrehzahl (Betriebsdrehzahl) wird der Zündzeitpunkt in Richtung einer verspäteten Zündung verstellt. Sofern diese Verstellung nicht ausreicht, wird die Zündung zumindest taktweise ausgesetzt. Diese Funktion ist in einer Kennlinie in der Zündung hinterlegt und dient der Drehzahlbegrenzung.

Insbesondere bei einem Aussetzen der Zündung während einzelner Arbeitstakte gelangt unverbrannter Kraftstoff durch den Auspuff in die Umgebung. Sofern aufgrund von Abgasbestimmungen ein Katalysator im Auspuff vorgesehen ist, sammelt sich der unverbrannte Kraftstoff im Katalysator, was zu einer Überhitzung des Katalysators und schließlich seiner Zerstörung führen kann.

Aus der DE 69 31 913 U ist eine Drehzahlreguliervorrichtung für ein Arbeitsgerät mit hin- und hergehender Arbeitsbewegung eines Werkzeugs bekannt. An dem Arbeitsgerät ist ein Griffrohr fest angeordnet, über dem eine als Drehzahlreguliergriff ausgebildete Griffhülse aufgeschoben ist, die auf dem Griffrohr über einem festen Drehpunkt beweglich angeordnet ist. An der Griffhülse ist eine Drehzahlreguliervorrichtung in Form eines Bowdenzugs vorgesehen. Durch Drücken auf die Griffhülse wird der Bowdenzug betätigt, so dass z.B. der Antriebsmotor vom Leerlauf in eine bestimmte Betriebsdrehzahl gebracht werden kann. Bei Anheben der Griffhülse wird die Drehzahl des Motors von der Betriebsdrehzahl auf Leerlaufdrehzahl reduziert.

Der Erfindung liegt die Aufgabe zugrunde, ein Arbeitsgerät anzugeben, bei dem die Drehzahl eines Verbrennungsmotors unterhalb einer Grenzdrehzahl gehalten wird, auch wenn der Bediener einen Gashebel noch betätigt, ohne dass die oben in Zusammenhang mit dem Stand der Technik beschriebenen Nachteile auftreten.

Die Aufgabe wird erfindungsgemäß durch ein Arbeitsgerät nach Anspruch 1 oder 3 gelöst.

Vorteilhafte Ausgestaltungen der Erfindung sind in den abhängigen Ansprüchen angegeben. Weiterhin wird ein Arbeitsverfahren nach Anspruch 15 für ein Arbeitsgerät beschrieben.

Ein Arbeitsgerät weist einen Verbrennungsmotor mit einer Drehzahlsteuereinrichtung, einen den Verbrennungsmotor aufnehmenden bzw. mit dem Verbrennungsmotor verbundenen Träger, eine an dem Träger vorgesehene Halteeinrichtung zum Halten des Arbeitsgeräts und ein relativ zu der Halteeinrichtung bewegbares Gasbetätigungselement zum Betätigen durch einen Bediener und zum entsprechenden Einstellen der Drehzahlsteuereinrichtung auf. Die Drehzahlsteuereinrichtung kann unter anderem eine Drosselklappe im Vergaser des Verbrennungsmotors aufweisen. Der den Verbrennungsmotor aufnehmende bzw. mit dem Verbrennungsmotor verbundene Träger kann ein Rohrrahmen oder ein Gehäuse sein, das an dem Verbrennungsmotor befestigt ist bzw. den Verbrennungsmotor wenigstens teilweise umgibt. Ebenso kann der Träger eine den Motor wenigstens teilweise umgebende Haube aufweisen. Die an dem Träger vorgesehene Halteeinrichtung kann z. B. zwei Handgriffe aufweisen, an denen der Bediener das Arbeitsgerät halten und führen kann. Das relativ zu der Halteeinrichtung bewegbare Gasbetätigungselement kann ein Gashebel sein, der in oder an einem der Handgriffe vorgesehen ist.

Erfindungsgemäß ist die Halteeinrichtung in Abhängigkeit von einer Belastung durch den Bediener relativ zu dem Träger in wenigstens zwei definierte Stellungen bewegbar, wobei eine erste Stellung einer Stellung entspricht, bei der der Bediener das Arbeitsgerät entgegen einer Hauptarbeitsrichtung abhebt, und eine zweite Stellung einer Stellung entspricht, bei der der Bediener das Arbeitsgerät in Hauptarbeitsrichtung andrückt. Das bedeutet, dass zwei Stellungen unterschieden werden, nämlich die übliche Arbeitsstellung ("zweite Stellung"), in der der Bediener das Arbeitsgerät an der Halteeinrichtung hält und führt und damit üblicherweise nach unten drückt, und die Ruhestellung ("erste Stellung"), in der der Bediener das Arbeitsgerät anhebt, um es an einen anderen Arbeitsort zu versetzen. Die Halteeinrichtung muss in Abhängigkeit von den daraus resultierenden Belastungszuständen eine der beiden definierten Stellungen einnehmen.

Das Gasbetätigungselement ist in Abhängigkeit von einer Betätigung durch den Bediener in wenigstens zwei Stellungen bewegbar, wobei eine erste Stellung einer Stellung entspricht, bei der der Bediener das Gasbetätigungselement nicht betätigt, und eine zweite Stellung einer Stellung entspricht, bei der der Bediener das Gasbetätigungselement betätigt und gegebenenfalls gegen einen Anschlag drückt. Das bedeutet, dass der Bediener in der ersten Stellung eine Leerlaufdrehzahl des Verbrennungsmotors wünscht und dementsprechend das Gasbetätigungselement nicht betätigt. In der zweiten Stellung hingegen betätigt der Bediener das Gasbetätigungselement, um den Motor auf eine Nenndrehzahl zu bringen und im Volllastbetrieb zu fahren.

Es kann eine Übertragungseinrichtung wenigstens an der Halteeinrichtung vorgesehen sein, wobei sich die Stellung der Übertragungseinrichtung in Abhängigkeit von der Stellung der Halteeinrichtung ebenfalls relativ zu dem Träger ändert. Die Übertragungseinrichtung kann z.B. durch einen Anschlag oder auch durch eine andere, entsprechend geeignete Geometrie bzw. geeignete Wirkflächen gebildet werden. Es kommt dabei darauf an, dass - wie später noch erläutert wird - die Stellung der Halteeinrichtung Einfluss auf die Position des Gasbetätigungselements hat, so dass die Motordrehzahl auch durch Drücken bzw. Ziehen der Halteeinrichtung beeinflusst wird.

Die Übertragungseinrichtung kann - wie gesagt - einen Anschlag aufweisen, gegen den das Gasbetätigungselement in seiner zweiten Stellung gedrückt wird und der an der Halteeinrichtung vorgesehen ist. Seine Stellung ändert sich dementsprechend in Abhängigkeit von der Stellung der Halteeinrichtung ebenfalls relativ zu dem Träger. Wenn somit die Halteeinrichtung in ihrer ersten Stellung steht, befindet sich der Anschlag in einer anderen Position, als wenn die Halteeinrichtung in ihrer zweiten Stellung steht.

Da der Anschlag zwischen der Halteeinrichtung und dem Gasbetätigungselement wirken soll, muss selbstverständlich jeweils an der Halteeinrichtung und dem Gasbetätigungselement eine Wirkfläche vorhanden sein. Die beiden Wirkflächen wirken dann gegeneinander und sind gemeinsam als "Anschlag" definiert.

Das Gasbetätigungselement ändert seine Stellung in Abhängigkeit von der Stellung der Halteeinrichtung und dementsprechend von der Stellung des Anschlags, auch ohne dass eine Änderung der Betätigung des Gasbetätigungselements durch den Bediener erfolgt. Das bedeutet, dass die Stellung des Gasbetätigungselements geändert wird, ohne dass der Bediener bewusst das Gasbetätigungselement selbst in geeigneter Weise betätigen muss. Allein dadurch, dass der Bediener das Arbeitsgerät an der Halteeinrichtung vom Boden abhebt oder gegen den Boden andrückt, wird automatisch auch eine Änderung der Stellung des Gasbetätigungselements erreicht, die zu einer entsprechenden Einstellung der Drehzahlsteuereinrichtung, insbesondere der Drosselklappe im Verbrennungsmotor führt.

Es kann auf diese Weise erreicht werden, dass durch Herunterdrücken der Halteeinrichtung in die Hauptarbeitsrichtung und gleichzeitiges Betätigen des Gasbetätigungselements ein Volllastbetrieb eingestellt wird, während - trotz weiterhin betätigtem Gasbetätigungselement - allein durch das Anheben der Halteeinrichtung die Drehzahlsteuereinrichtung und damit z. B. die Drosselklappe derart verändert wird, dass z. B. eine niedrigere Drehzahl eingestellt wird, um ein Hochdrehen des Motors in den Bereich seiner Maximaldrehzahl zu vermeiden.

Sofern die Drehzahlsteuereinrichtung eine Drosselklappe aufweist, kann die Drosselklappe entsprechend einer Relativstellung des Gasbetätigungselements im Verhältnis zu dem Träger verstellbar sein. Da sich die Relativstellung des Gasbetätigungselements im Verhältnis zu dem Träger auch dann ändert, wenn - trotz dauerhaft gedrücktem bzw. betätigtem Gasbetätigungselement - die Stellung der Halteeinrichtung geändert wird, muss sich zwangsläufig auch die Drosselklappenstellung ändern, was zu der gewünschten Einstellung bzw. Begrenzung der Drehzahl führt.

Als Arbeitsgerät eignet sich jedes Gerät, bei dem der Bediener eine Kraft im Wesentlichen in eine bestimmte Richtung (Hauptarbeitsrichtung) ausübt. Dementsprechend kann es sich bei dem Arbeitsgerät um ein Schlaggerät, also z.B. um einen Bohr- oder Aufbruchhammer, ein Gleisstopfgerät, ein Trennschleifer oder eine Kettensäge handeln. Die Hauptarbeitsrichtung ist die Richtung, in der der Bediener das Arbeitsgerät drückt.

Hinsichtlich der Relativstellungen zwischen dem Gasbetätigungselement, der Halteeinrichtung und dem Träger sind wenigstens drei definierte Zustände durch entsprechende Belastungen bzw. Betätigungen des Bedieners einstellbar:
In einem ersten Zustand ist das Gasbetätigungselement nach vorne, in Hauptarbeitsrichtung in seine "zweite Stellung" und auch die Halteeinrichtung in Hauptarbeitsrichtung in ihre "zweite Stellung" gedrückt. Das Gasbetätigungselement nimmt dabei eine - in Hauptarbeitsrichtung gesehen - vorderste Extremstellung ein. In Konsequenz daraus nimmt die mit dem Gasbetätigungselement gekoppelte Drehzahlsteuereinrichtung, also z.B. die Drosselklappe eine Voll-laststellung ein, so dass der Verbrennungsmotor unter Volllast betreibbar ist.

In einem zweiten Zustand ist das Gasbetätigungselement ebenfalls nach vorne, in Hauptarbeitsrichtung gedrückt, während die Halteeinrichtung entgegen der Hauptarbeitsrichtung in ihre "erste Stellung" gedrückt bzw. gezogen ist. Dieser Zustand kann sich z. B. einstellen, wenn der Bediener bei gleichzeitig nach wie vor gedrücktem Gasbetätigungselement das Arbeitsgerät vom Boden abhebt, um es an anderer Stelle wieder neu zu positionieren. Aufgrund der Wirkung der zwischen der Halteeinrichtung und dem Gasbetätigungselement vorgesehenen Übertragungseinrichtung, also z.B. eines Anschlags kann das Gasbetätigungselement jetzt nicht die vorderste Extremstellung einnehmen, sondern eine demgegenüber reduzierte Stellung. Die Drehzahlsteuereinrichtung nimmt dann eine Teillaststellung ein, so dass der Motor im Teillastbetrieb gefahren wird.

In einem dritten Zustand ist das Gasbetätigungselement entlastet, wodurch der Bediener wünscht, dass der Motor im Leerlauf betrieben werden soll. Das Gasbetätigungelement nimmt dadurch seine "erste Stellung" ein. Die Halteeinrichtung kann entgegen, aber auch in Richtung der Hauptarbeitsrichtung gedrückt sein. Das Gasbetätigungselement nimmt dann eine hinterste Extremstellung ein, so dass die Drehzahlsteuereinrichtung in Leerlaufstellung steht.

Die Drehzahlsteuereinrichtung kann - wie oben bereits erläutert - eine Drosselklappe aufweisen. Ebenso kann sie aber auch andere, an sich bekannte Elemente zur Steuerung der Motordrehzahl betreffen und dadurch die gewünschte Steuerwirkung erreichen.

Die Halteeinrichtung kann relativ zu dem Träger verschwenkbar sein. Auf diese Weise ist ein zuverlässiger und sicherer Betrieb gewährleistet.

Ebenso kann das Gasbetätigungselement relativ zu der Halteeinrichtung verschwenkbar sein, um die gewünschten Relativbewegungen zu ermöglichen.

Die Halteeinrichtung kann wenigstens einen, sinnvollerweise aber zwei Handgriffe aufweisen, an dem der Bediener das Arbeitsgerät hält, führt oder anhebt.

Bei einer Ausführungsform ist das Gasbetätigungselement wenigstens teilweise im Inneren des Handgriffs angeordnet. Auf diese Weise lässt sich das Gasbetätigungselement in den Handgriff integrieren.

Bezogen auf eine nach unten zum Boden hin gerichtete Hauptarbeitsrichtung des Arbeitsgeräts kann das Gasbetätigungselement oberhalb von dem Handgriff bzw. von oben zugänglich angeordnet sein. Für den Bediener ist es dann einfach, beim Umgreifen des Handgriffs mit dem Handballen gleichzeitig das Gasbetätigungselement herabzudrücken, um es zu betätigen. Solang er den Handgriff fest umgriffen hält, betätigt er gleichzeitig das Gasbetätigungselement, ohne das es weiterer Überlegungen oder Maßnahmen für den Bediener bedarf.

Der Träger kann einen Ausleger aufweisen, an dem der Handgriff und das Gasbetätigungselement zueinander verschwenkbar gelagert sind.

Dabei kann der Ausleger von dem Träger wegkragen bzw. herausragen. Der Handgriff und das Gasbetätigungselement können um eine Schwenkachse verschwenkbar sein, die an einem von dem Träger entfernten Ende des Auslegers angeordnet ist. Der Handgriff und das Gasbetätigungselement sind somit außen an dem Träger, also z. B. an dem Gehäuse, einem Stahlrohrrahmen oder einer Haube schwenkbar befestigt.

Der zwischen dem Handgriff und dem Gasbetätigungselement vorgesehene Anschlag dient zum Definieren eines Mindestabstands zwischen dem Handgriff und dem Gasbetätigungselement. Wie oben erläutert, müssen sich das Gasbetätigungselement und der Handgriff über den Anschlag berühren können. Dementsprechend ist jeweils eine Wirkfläche vorgesehen, wobei die beiden miteinander zusammenwirkenden Wirkflächen den Anschlag bilden.

Der Anschlag kann verstellbar sein, derart, dass unterschiedliche Mindestabstände vorab - z. B. im Werk des Herstellers - einstellbar sind. Durch den Mindestabstand ist vorgegeben, welche Teillaststellung die Drosselklappe in dem oben beschriebenen zweiten Zustand einnimmt.

Der Wechsel einer Belastungsrichtung an der Halteeinrichtung kann gleitend erfolgen. So ist es z.B. möglich, dass der Bediener kontinuierlich den Anpressdruck verringert und schließlich das Arbeitsgerät abhebt. Um einen undefinierten Zustand zu vermeiden, kann es zweckmäßig sein, für einen Wechsel der Belastungsrichtung einen festen Schaltpunkt vorzusehen, bei dem der Wechsel zwischen Volllast und Teillast erfolgt. Alternativ ist es auch möglich, einen gleitenden Wechsel mit einer gleitenden Drehzahlanpassung zu realisieren.

Weiterhin wird ein Arbeitsverfahren für ein Arbeitsgerät angegeben, wobei das Arbeitsgerät aufweist einen Verbrennungsmotor mit einer Drehzahlsteuereinrichtung, einen mit dem Verbrennungsmotor verbundenen Träger, eine an dem Träger vorgesehene Halteeinrichtung zum Halten des Arbeitsgeräts und ein Gasbetätigungselement zum Betätigen durch einen Bediener und zum entsprechenden Einstellen der Drehzahlsteuereinrichtung. Dabei nimmt die Drehzahlsteuereinrichtung eine Volllaststellung ein, wenn der Bediener das Gasbetätigungs-element betätigt und die Halteeinrichtung in einer Hauptarbeitsrichtung drückt. Wenn hingegen der Bediener das Gasbetätigungselement in der gleichen Weise wie zum Einstellen der Volllaststellung betätigt und die Halteeinrichtung entgegen der Hauptarbeitsrichtung drückt bzw. abhebt, nimmt die Drehzahlsteuereinrichtung eine Teillaststellung ein. Wenn der Bediener das Gasbetätigungs-element nicht betätigt, nimmt die Drehzahlsteuereinrichtung eine Leerlaufstellung ein.

Diese und weitere Vorteile und Merkmale der Erfindung werden nachfolgend anhand eines Beispiels unter Zuhilfenahme der begleitenden Figuren näher erläutert. Es zeigen:
- **Fig. 1**: in schematischer Schnittdarstellung einen Ausschnitt eines als Arbeitsgerät dienenden Schlaggeräts in einem ersten Zustand;
- **Fig. 2**: das Schlaggerät in einem zweiten Zustand; und
- **Fig. 3**: das Schlaggerät in einem dritten Zustand.

Die Fig. 1 bis 3 zeigen jeweils in schematischer Darstellung einen Benzin-getriebenen Aufbruchhammer bzw. ein Gleisstopfgerät als Schlaggerät in seitlicher Schnittdarstellung in verschiedenen Betriebszuständen. Teile des Geräts sind lediglich schematisch gezeigt.

Das Schlaggerät wird durch einen nur symbolisch gezeigten Verbrennungsmotor 1 angetrieben, der ein nicht dargestelltes Schlagwerk beaufschlagt. Der Verbrennungsmotor 1 weist eine Drehzahlsteuereinrichtung mit einer Drosselklappe 2 auf. Die Drosselklappe 2 ist ebenfalls nur schematisch dargestellt. Ihre Funktionsweise ist allerdings seit langem im Stand der Technik bekannt, so dass sich eine weitergehende Beschreibung erübrigt.

Die Position der Drosselklappe 2 kann zwischen einer voll geöffneten Stellung entsprechend einer Volllast- bzw. Vollgasbetriebsart (Fig. 1) über eine Teillaststellung (teilweise geöffnet, Fig. 2) in eine Leerlaufstellung (weitgehend geschlossen, Fig. 3) verstellt werden.

Die Verstellung der Drosselklappe 2 erfolgt mit Hilfe eines Gestänges oder Bowdenzugs 3, der die Betätigungsbewegung eines Gashebels 4 auf die Drosselklappe 2 überträgt. An dem Gashebel 4 kann ein Bediener durch geeignete Betätigung wählen, welche Stellung die Drosselklappe 2 und damit welche Drehzahl der Verbrennungsmotor einnehmen soll.

Der Verbrennungsmotor sowie üblicherweise weitere Aggregate, wie z. B. das Schlagwerk, sind von einem als Träger dienenden Gehäuse 5 umgeben. Das Gehäuse 5 kann demnach auch durch einen Rohr- oder Blechträger gebildet werden. Das Gehäuse 5 kann den Verbrennungsmotor und/oder das Schlagwerk ganz oder teilweise umgeben. So gibt es eine Ausführungsform, bei der das Gehäuse 5 den Verbrennungsmotor nur teilweise, wie eine Haube umgibt.

Von dem Gehäuse 5 aus erstreckt sich ein Ausleger 6 seitlich weg. Üblicherweise werden zwei Ausleger 6 vorgesehen sein, die sich an gegenüberliegenden Seiten von dem Gehäuse 5 weg erstrecken. An jedem der Ausleger 6 ist ein Handgriff 7 angebracht, an dem der Bediener das Schlaggerät halten und führen kann.

Der Handgriff 7 ist um eine Schwenkachse 8 relativ zu dem Ausleger 6 in wenigstens zwei Stellungen bewegbar, wie die Fig. 1 und 2 zeigen.

Ebenso ist der Gashebel 4 um die Schwenkachse 8 relativ zu dem Ausleger 6 und damit zu dem Gehäuse 5, dem Verbrennungsmotor 1 und der Drosselklappe 2 bewegbar. Die Bewegung des Gashebels 4 wird jeweils über den Bowdenzug 3 auf die Drosselklappe 2 übertragen.

Zwischen dem Gashebel 4 und dem Handgriff 7 ist eine zu einer Übertragungseinrichtung gehörende Anschlagschraube 9 vorgesehen. Die Anschlagschraube 9 kann in den Gashebel 4 mit unterschiedlicher Tiefe eingeschraubt werden. Ihr Schraubenkopf wirkt mit einer Anschlagfläche 10 am Handgriff 7 zusammen. So bilden die Anschlagschraube 9 und die Anschlagfläche 10 einen als Übertragungseinrichtung dienenden, wirksamen Anschlag zwischen dem Gashebel 4 und dem Handgriff 7 zum Definieren eines Mindestabstands.

Die Einschraubtiefe der Anschlagschraube 9 ist verstellbar, um einen unterschiedlichen Mindestabstand bzw. Minimalabstand zwischen dem Gashebel 4 und dem Handgriff 7 zu realisieren. Auf diese Weise ist es möglich, bereits ab Werk eine definierte Relativstellung vorzugeben, die dann der sich später im Betrieb einstellenden Teillaststellung entspricht.

Nachfolgend werden drei unterschiedliche Betriebszustände des Schlaggeräts anhand der Fig. 1 bis 3 erläutert.

Fig. 1 zeigt einen ersten Betriebszustand, bei dem der Bediener das Schlaggerät in Arbeitsstellung, also weitgehend senkrecht nach unten hält und dabei den Gashebel 4 nach unten drückt. Folglich ist nicht nur der Gashebel 4 in seine Extremstellung nach unten verschwenkt, sondern auch der Handgriff 7 befindet sich in seiner untersten Stellung. Dementsprechend ist die Drosselklappe 2 voll geöffnet, so dass der Verbrennungsmotor 1 im Volllastbetrieb gefahren wird.

In Fig. 2 wird ein Betriebszustand gezeigt, bei dem der Bediener das Schlaggerät vom Boden abhebt, um die Arbeitsposition zu verändern. Da der Bediener den Handgriff 7 voll umgriffen hält, verschwenkt der Handgriff 7 relativ zu dem Ausleger 6 nach oben. Gleichzeitig aber wird nach wie vor der Gashebel 4 nach unten in seine jeweils mögliche Extremstellung gedrückt. Aufgrund dem Zusammenwirken zwischen der Anschlagschraube 9 am Gashebel 4 und der Anschlagfläche 10 am Handgriff 7 wird jedoch der Gashebel 4 aus der in Fig. 1 gezeigten Stellung etwas angehoben, so dass der Bowdenzug 3 seine Position um den Abstand b ändert. Folglich schließt sich auch die Drosselklappe 2 in beabsichtigter Weise, so dass der Motor nur noch im Teillastbetrieb gefahren wird.

In der Praxis bedeutet das, dass der Bediener den Gashebel 4 zwar nach wie vor voll gedrückt haben kann, der Motor dennoch nicht im Volllastbetrieb gefahren wird. Da durch das Anheben des Schlaggeräts meist keine nennenswerte Leistung abverlangt wird, würde der Motor bei einem Schlaggerät herkömmlicher Bauart weiter nach oben bis zu seiner Maximaldrehzahl drehen. Da aber durch das Zusammenwirken zwischen dem Handgriff 7 und dem Gashebel 4 die Drosselklappenstellung 2 automatisch verändert wird, wird automatisch auch die Drehzahl des Motors angepasst und kann auf einen gewünschten Wert, z. B. unterhalb der Nenndrehzahl eingestellt werden.

Fig. 3 zeigt einen Zustand, bei dem der Bediener das Schlaggerät mit Hilfe des Handgriffs 7 angehoben hat. Zusätzlich hat der Bediener den Gashebel 4 entlastet, so dass der Gashebel in seine oberste Extremstellung gelangen kann. Diese Stellung wird über den Bowdenzug 3 auf die Drosselklappe 2 übertragen, wodurch sich ein Leerlaufbetrieb des Verbrennungsmotors 1 einstellt.

Die Leerlaufdrehzahl kann z. B. in einem Bereich von 1800 bis 2000 min-1 liegen, während die Nenndrehzahl üblicherweise in einem Bereich von 4200 bis 4500 min-1 liegt. Je nach Auslegung des Geräts kann bei der in Fig. 2 gezeigten Teillastbetriebsart eine beliebige geeignete Betriebsart des Motors eingestellt werden. Zum Beispiel kann die Teillastdrehzahl im Bereich der Nenndrehzahl liegen (wobei im Teillastbetrieb das Schlaggerät weitgehend entlastet ist). Ebenso kann angestrebt werden, im Teillastbetrieb eine Drehzahl im Bereich der Leerlaufdrehzahl zu erreichen. Selbstverständlich können auch beliebige Drehzahlen dazwischen eingestellt werden. Dies liegt im Ermessen des Herstellers.

Mit Hilfe des erfindungsgemäßen Schlaggeräts ist es möglich, dass selbst dann, wenn der Bediener den Gashebel 4 voll gedrückt hält, über die Drosselklappe 2 nur eine Teillaststellung erfolgt, wenn der Bediener das Schlaggerät gleichzeitig an den Handgriffen 7 anhebt. Auf diese Weise erfolgt eine wirksame Drehzahlbegrenzung.

## Patentansprüche

1. Arbeitsgerät, mit
- einem Verbrennungsmotor (1) mit einer Drehzahlsteuereinrichtung (2);
- einem mit dem Verbrennungsmotor (1) verbundenen Träger (5);
- einer an dem Träger (5) vorgesehenen Halteeinrichtung (7) zum Halten des Arbeitsgeräts; und mit
- einem relativ zu der Halteeinrichtung (7) bewegbaren Gasbetätigungselement (4) zum Betätigen durch einen Bediener und zum entsprechenden Einstellen der Drehzahlsteuereinrichtung (2); wobei
- die Halteeinrichtung (7) in Abhängigkeit von einer Belastung durch den Bediener relativ zu dem Träger (5) in wenigstens zwei definierte Stellungen bewegbar ist, wobei eine erste Stellung einer Stellung entspricht, bei der der Bediener das Arbeitsgerät entgegen einer Hauptarbeitsrichtung abhebt, und eine zweite Stellung einer Stellung entspricht, bei der der Bediener das Arbeitsgerät in Hauptarbeitsrichtung andrückt;
- das Gasbetätigungselement (4) in Abhängigkeit von einer Betätigung durch den Bediener in wenigstens zwei Stellungen bewegbar ist, wobei eine erste Stellung einer Stellung entspricht, bei der der Bediener das Gasbetätigungselement (4) nicht betätigt, und eine zweite Stellung einer Stellung entspricht, bei der der Bediener das Gasbetätigungselement (4) betätigt;
- eine Übertragungseinrichtung (9, 10) wenigstens an der Halteeinrichtung (7) vorgesehen ist und sich die Stellung der Übertragungseinrichtung (9, 10) in Abhängigkeit von der Stellung der Halteeinrichtung (7) ebenfalls relativ zu dem Träger (5) ändert; und wobei
- das Gasbetätigungselement (4) in Abhängigkeit von der Stellung der Halteeinrichtung (7) und dementsprechend von der Stellung der Übertragungseinrichtung (9, 10) seine Stellung ändert, auch ohne dass eine Änderung der Betätigung des Gasbetätigungselements (4) durch den Bediener erfolgt.

2. Arbeitsgerät nach Anspruch 1, **dadurch gekennzeichnet, dass** hinsichtlich der Relativstellungen zwischen dem Gasbetätigungselement (4), der Halteeinrichtung (7) und dem Träger (5) wenigstens drei definierte Zustände durch den Bediener einstellbar sind, nämlich
- ein erster Zustand, in dem
+ das Gasbetätigungselement (4) nach vorne, in Hauptarbeitsrichtung gedrückt ist,
+ die Halteeinrichtung (7) in Hauptarbeitsrichtung gedrückt ist,
+ das Gasbetätigungselement (4) eine vorderste Extremstellung einnimmt,
+ die mit dem Gasbetätigungselement (4) gekoppelte Drehzahlsteuereinrichtung (2) eine Volllaststellung einnimmt;
- ein zweiter Zustand, in dem
+ das Gasbetätigungselement (4) nach vorne, in Hauptarbeitsrichtung gedrückt ist,
+ die Halteeinrichtung (7) entgegen der Hauptarbeitsrichtung gedrückt ist,
+ das Gasbetätigungselement (4) aufgrund der Übertragungseinrichtung nicht die vorderste Extremstellung einnimmt,
+ die Drehzahlsteuereinrichtung (2) eine Teillaststellung einnimmt;
- ein dritter Zustand, in dem
+ das Gasbetätigungselement (4) entlastet ist,
+ das Gasbetätigungselement (4) eine hinterste Extremstellung einnimmt,
+ die Drehzahlsteuereinrichtung (2) eine Leerlaufstellung einnimmt.

3. Arbeitsgerät, mit
- einem Verbrennungsmotor (1) mit einer Drehzahlsteuereinrichtung (2);
- einem mit dem Verbrennungsmotor (1) verbundenen Träger (5);
- einer an dem Träger (5) vorgesehenen Halteeinrichtung (7) zum Halten des Arbeitsgeräts; und mit
- einem relativ zu der Halteeinrichtung (7) bewegbaren Gasbetätigungselement (4) zum Betätigen durch einen Bediener und zum entsprechenden Einstellen der Drehzahlsteuereinrichtung (2); wobei
- die Halteeinrichtung (7) in Abhängigkeit von einer Belastung durch den Bediener relativ zu dem Träger (5) in wenigstens zwei definierte Stellungen bewegbar ist, wobei eine erste Stellung einer Stellung entspricht, bei der der Bediener das Arbeitsgerät entgegen einer Hauptarbeitsrichtung abhebt, und eine zweite Stellung einer Stellung entspricht, bei der der Bediener das Arbeitsgerät in Hauptarbeitsrichtung andrückt;
- das Gasbetätigungselement (4) in Abhängigkeit von einer Betätigung durch den Bediener in wenigstens zwei Stellungen bewegbar ist, wobei eine erste Stellung einer Stellung entspricht, bei der der Bediener das Gasbetätigungselement (4) nicht betätigt, und eine zweite Stellung einer Stellung entspricht, bei der der Bediener das Gasbetätigungselement (4) betätigt; und wobei
- hinsichtlich der Relativstellungen zwischen dem Gasbetätigungselement (4), der Halteeinrichtung (7) und dem Träger (5) wenigstens drei definierte Zustände durch den Bediener einstellbar sind, nämlich
- ein erster Zustand, in dem
+ das Gasbetätigungselement (4) nach vorne, in Hauptarbeitsrichtung gedrückt ist,
+ die Halteeinrichtung (7) in Hauptarbeitsrichtung gedrückt ist,
+ das Gasbetätigungselement (4) eine vorderste Extremstellung einnimmt,
+ die mit dem Gasbetätigungselement (4) gekoppelte Drehzahlsteuereinrichtung (2) eine Volllaststellung einnimmt;
- ein zweiter Zustand, in dem
+ das Gasbetätigungselement (4) nach vorne, in Hauptarbeitsrichtung gedrückt ist,
+ die Halteeinrichtung (7) entgegen der Hauptarbeitsrichtung gedrückt ist,
+ das Gasbetätigungselement (4) nicht die vorderste Extremstellung einnimmt,
+ die Drehzahlsteuereinrichtung (2) eine Teillaststellung einnimmt;
- ein dritter Zustand, in dem
+ das Gasbetätigungselement (4) entlastet ist,
+ das Gasbetätigungselement (4) eine hinterste Extremstellung einnimmt,
+ die Drehzahlsteuereinrichtung (2) eine Leerlaufstellung einnimmt.

4. Arbeitsgerät nach Anspruch 3, **dadurch gekennzeichnet, dass**
- eine Übertragungseinrichtung (9, 10) wenigstens an der Halteeinrichtung (7) vorgesehen ist und sich die Stellung der Übertragungseinrichtung (9, 10) in Abhängigkeit von der Stellung der Halteeinrichtung (7) ebenfalls relativ zu dem Träger (5) ändert; und dass
- das Gasbetätigungselement (4) in Abhängigkeit von der Stellung der Halteeinrichtung (7) und dementsprechend von der Stellung der Übertragungseinrichtung (9, 10) seine Stellung ändert, auch ohne dass eine Änderung der Betätigung des Gasbetätigungselements (4) durch den Bediener erfolgt.

5. Arbeitsgerät nach einem der Ansprüche 1 bis 4, **dadurch gekennzeichnet, dass**
- die Übertragungseinrichtung einen an der Halteeinrichtung (7) angeordneten Anschlag (9, 10) aufweist;
- das Gasbetätigungselement (4) in der zweiten Stellung gegen den Anschlag (9, 10) drückbar ist; und dass
- eine Relativstellung des Gasbetätigungshebels (4) relativ zu dem Träger (5) durch die Stellung der Halteeinrichtung (7) beeinflussbar ist.

6. Arbeitsgerät nach einem der Ansprüche 1 bis 5, **dadurch gekennzeichnet, dass**
- die Drehzahlsteuereinrichtung eine Drosselklappe (2) des Verbrennungsmotors (1) aufweist;
- die Drosselklappe (2) verstellbar ist entsprechend einer Relativstellung des Gasbetätigungselements (4) im Verhältnis zu dem Träger (5).

7. Arbeitsgerät nach einem der Ansprüche 1 bis 6, **dadurch gekennzeichnet, dass** die Halteeinrichtung (7) relativ zu dem Träger (5) verschwenkbar ist.

8. Arbeitsgerät nach einem der Ansprüche 1 bis 7, **dadurch gekennzeichnet, dass** das Gasbetätigungselement (4) relativ zu der Halteeinrichtung (7) verschwenkbar ist.

9. Arbeitsgerät nach einem der Ansprüche 1 bis 8, **dadurch gekennzeichnet, dass** die Halteeinrichtung ein Handgriff (7) ist.

10. Arbeitsgerät nach einem der Ansprüche 1 bis 9, **dadurch gekennzeichnet, dass** das Gasbetätigungselement (4), bezogen auf eine nach unten zum Boden hin gerichtete Hauptarbeitsrichtung des Arbeitsgeräts, oberhalb von dem Handgriff (7) angeordnet ist.

11. Arbeitsgerät nach einem der Ansprüche 1 bis 10, **dadurch gekennzeichnet, dass** der Träger (5) einen Ausleger (6) aufweist, an dem der Handgriff (7) und das Gasbetätigungselement (4) zueinander verschwenkbar gelagert sind.

12. Arbeitsgerät nach Anspruch 11, **dadurch gekennzeichnet, dass**
- der Ausleger (6) von dem Träger (5) wegkragt; und dass
- der Handgriff (7) und das Gasbetätigungselement (4) um eine Schwenkachse (8) verschwenkbar sind, die an einem von dem Träger (5) entfernten Ende des Auslegers (6) angeordnet ist.

13. Arbeitsgerät nach einem der Ansprüche 1 bis 12, **dadurch gekennzeichnet, dass** die zwischen dem Handgriff (7) und dem Gasbetätigungselement (4) vorgesehene Übertragungseinrichtung (9, 10) zum Definieren eines Mindestabstands zwischen dem Handgriff (7) und dem Gasbetätigungselement (4) dient.

14. Arbeitsgerät nach einem der Ansprüche 1 bis 13, **dadurch gekennzeichnet, dass** die Übertragungseinrichtung (9, 10) ein verstellbares Element aufweist, zum Vorabeinstellen von unterschiedlichen Mindestabständen.

15. Arbeitsverfahren für ein Arbeitsgerät, wobei das Arbeitsgerät aufweist
- einen Verbrennungsmotor (1) mit einer Drehzahlsteuereinrichtung (2);
- einen mit dem Verbrennungsmotor (1) verbundenen Träger (5);
- eine an dem Träger (5) vorgesehene Halteeinrichtung (7) zum Halten des Arbeitsgeräts; und
- ein Gasbetätigungselement (4) zum Betätigen durch einen Bediener und zum entsprechenden Einstellen der Drehzahlsteuereinrichtung (2);
wobei
- die Drehzahlsteuereinrichtung (2) eine Volllaststellung einnimmt, wenn der Bediener das Gasbetätigungselement betätigt und die Halteeinrichtung (7) in eine Hauptarbeitsrichtung drückt;
- die Drehzahlsteuereinrichtung (2) eine Teillaststellung einnimmt, wenn der Bediener das Gasbetätigungselement weiterhin in der gleichen Weise wie zum Einstellen der Volllaststellung betätigt und die Halteeinrichtung (7) entgegen der Hauptarbeitsrichtung drückt;
- die Drehzahlsteuereinrichtung (2) eine Leerlaufstellung einnimmt, wenn der Bediener das Gasbetätigungselement nicht betätigt.

## Claims

1. Implement, comprising:
- an internal combustion engine (1) having a rotational speed control device (2);
- a carrier (5) connected to the internal combustion engine (1);
- a holding device (7) provided on the carrier (5) for holding the implement; and
- a gas actuating element (4) which is moveable relative to the holding device (7), for actuation by an operator and for corresponding setting of the rotational speed control device (2); wherein
- the holding device (7) is moveable into at least two defined positions relative to the carrier (5) in dependence upon loading by the operator, wherein a first position corresponds to a position in which the operator lifts the implement opposite to a main working direction, and a second position corresponds to a position in which the operator presses the implement in the main working direction;
- the gas actuating element (4) is moveable into at least two positions in dependence upon actuation by the operator, wherein a first position corresponds to a position in which the operator does not actuate the gas actuating element (4), and a second position corresponds to a position in which the operator actuates the gas actuating element (4);
- a transmission device (9, 10) is provided at least on the holding device (7) and the position of the transmission device (9, 10) also changes relative to the carrier (5) in dependence upon the position of the holding device (7); and wherein
- the gas actuating element (4) changes its position in dependence upon the position of the holding device (7) and, accordingly, the position of the transmission device (9, 10), even without a change in the actuation of the gas actuating element (4) by the operator.

2. Implement as claimed in claim 1, **characterised in that**, with regard to the relative positions between the gas actuating element (4), the holding device (7), and the carrier (5), at least three defined states can be set by the operator, namely
- a first state in which
+ the gas actuating element (4) is pressed forward in the main working direction,
+ the holding device (7) is pressed in the main working direction,
+ the gas actuating element (4) assumes a foremost extreme position,
+ the rotational speed control device (2) coupled to the gas actuating element (4) assumes a full-load position;
- a second state in which
+ the gas actuating element (4) is pressed forward in the main working direction,
+ the holding device (7) is pressed opposite to the main working direction,
+ the gas actuating element (4) does not assume the foremost extreme position by reason of the transmission device,
+ the rotational speed control device (2) assumes a partial load position;
- a third state in which
+ the gas actuating element (4) is relieved of load,
+ the gas actuating element (4) assumes a rearmost extreme position,
+ the rotational speed control device (2) assumes a no-load position.

3. Implement, having:
- an internal combustion engine (1) with a rotational speed control device (2);
- a carrier (5) connected to the internal combustion engine (1);
- a holding device (7), which is provided on the carrier (5), for holding the implement; and having
- a gas actuating element (4) which is moveable relative to the holding device (7) for actuation by an operator and for corresponding setting of the rotational speed control device (2); wherein
- the holding device (7) is moveable into at least two defined positions relative to the carrier (5) in dependence upon loading by the operator, wherein a first position corresponds to a position in which the operator lifts the implement opposite to a main working direction, and a second position corresponds to a position in which the operator presses the implement in the main working direction;
- the gas actuating element (4) is moveable into at least two positions in dependence upon an actuation by the operator, wherein a first position corresponds to a position in which the operator does not actuate the gas actuating element (4), and a second position corresponds to a position in which the operator actuates the gas actuating element (4); and wherein
- with respect to the relative positions between the gas actuating element (4), the holding device (7) and the carrier (5), at least three defined states can be set by the operator, namely
- a first state in which
+ the gas actuating element (4) is pressed forward in the main working direction,
+ the holding device (7) is pressed in the main working direction,
+ the gas actuating element (4) assumes a foremost extreme position,
+ the rotational speed control device (2) coupled to the gas actuating element (4) assumes a full-load position;
- a second state in which
+ the gas actuating element (4) is pressed forward in the main working direction,
+ the holding device (7) is pressed opposite to the main working direction,
+ the gas actuating element (4) does not assume the foremost extreme position,
+ the rotational speed control device (2) assumes a partial load position;
- a third state in which
+ the gas actuating element (4) is relieved of load,
+ the gas actuating element (4) assumes a rearmost extreme position,
+ the rotational speed control device (2) assumes a no-load position.

4. Implement as claimed in claim 3, **characterised in that**
- a transmission device (9, 10) is provided at least on the holding device (7), and the position of the transmission device (9, 10) also changes relative to the carrier (5) in dependence upon the position of the holding device (7); and that
- the gas actuating element (4) changes its position in dependence upon the position of the holding device (7) and accordingly upon the position of the transmission device (9, 10), even without a change to the actuation of the gas actuating element (4) by the operator.

5. Implement as claimed in any one of claims 1 to 4, **characterised in that**
- the transmission device comprises a stop (9, 10) disposed on the holding device (7);
- the gas actuating element (4) can be pressed against the stop (9, 10) in the second position; and
- a relative position of the gas actuating lever (4) relative to the carrier (5) can be influenced by the position of the holding device (7).

6. Implement as claimed in any one of claims 1 to 5, **characterised in that**
- the rotational speed control device comprises a throttle valve (2) of the internal combustion engine (1);
- the throttle valve (2) can be displaced according to a relative position of the gas actuating element (4) in comparison to the carrier (5).

7. Implement as claimed in any one of claims 1 to 6, **characterised in that** the holding device (7) is pivotable relative to the carrier (5).

8. Implement as claimed in any one of claims 1 to 7, **characterised in that** the gas actuating element (4) is pivotable relative to the holding device (7).

9. Implement as claimed in any one of claims 1 to 8, **characterised in that** the holding device is a handle (7).

10. Implement as claimed in any one of claims 1 to 9, **characterised in that** the gas actuating element (4) is disposed above the handle (7) with respect to a main working direction of the implement which is directed downwards towards the ground.

11. Implement as claimed in any one of claims 1 to 10, **characterised in that** the carrier (5) has a boom (6) on which the handle (7) and the gas actuating element (4) are mounted so as to be pivotable with respect to one another.

12. Implement as claimed in claim 11, **characterised in that**
- the boom (6) protrudes away from the carrier (5); and that
- the handle (7) and the gas actuating element (4) are pivotable about a pivot spindle (8) which is disposed on an end of the boom (6) remote from the carrier (5).

13. Implement as claimed in any one of claims 1 to 12, **characterised in that** the transmission device (9, 10) provided between the handle (7) and the gas actuating element (4) serves to define a minimum distance between the handle (7) and the gas actuating element (4).

14. Implement as claimed in any one of claims 1 to 13, **characterised in that** the transmission device (9, 10) comprises a displaceable element for the advance setting of different minimum distances.

15. Operating method for an implement, wherein the implement comprises
- an internal combustion engine (1) having a rotational speed control device (2);
- a carrier (5) connected to the internal combustion engine (1);
- a holding device (7) provided on the carrier (5) for holding the implement; and
- a gas actuating element (4) for actuation by an operator and for corresponding setting of the rotational speed control device (2);
wherein
- the rotational speed control device (2) assumes a full-load position when the operator actuates the gas actuating element and presses the holding device (7) in a main working direction;
- the rotational speed control device (2) assumes a partial-load position when the operator continues to actuate the gas actuating element in the same manner as for setting of the full-load position and presses the holding device (7) opposite to the main working direction;
- the rotational speed control device (2) assumes a no-load position when the operator does not actuate the gas actuating element.

## Revendications

1. Outil, comportant
- un moteur à combustion interne (1) avec un dispositif de commande de la vitesse de rotation (2) ;
- un support (5) relié au moteur à combustion interne (1) ;
- un dispositif de maintien (7) prévu sur le support (5) pour tenir l'outil ; et comportant
- un élément d'actionnement des gaz (4), qui est mobile par rapport au dispositif de maintien (7), est destiné à être actionné par un utilisateur et permet un réglage correspondant du dispositif de commande de la vitesse de rotation (2) ;
- le dispositif de maintien (7) pouvant être déplacé par rapport au support (5), en fonction d'une sollicitation de l'utilisateur, dans au moins deux positions définies, une première position correspondant à une position dans laquelle l'utilisateur relève l'outil dans le sens opposé au sens de travail principal, et une deuxième position correspondant à une position dans laquelle l'utilisateur pousse l'outil dans le sens de travail principal ;
- l'élément d'actionnement des gaz (4) pouvant être déplacé en fonction d'une sollicitation de l'utilisateur dans au moins deux positions, une première position correspondant à une position dans laquelle l'utilisateur n'actionne pas l'élément d'actionnement des gaz (4) et une deuxième position correspondant à une position dans laquelle l'utilisateur actionne l'élément d'actionnement des gaz (4) ;
- un dispositif de transmission (9, 10) est prévu au moins sur le dispositif de maintien (7), et la position du dispositif de transmission (9, 10) varie également par rapport au support (5), en fonction de la position du dispositif de maintien (7) ; et
- l'élément d'actionnement des gaz (4), en fonction de la position du dispositif de maintien (7) et, par conséquent, de la position du dispositif de transmission (9, 10), modifie sa position même sans que se produise une variation dans l'actionnement de l'élément d'actionnement des gaz (4) par l'utilisateur.

2. Outil selon la revendication 1, **caractérisé en ce que** sur le plan des positions relatives entre l'élément d'actionnement des gaz (4), le dispositif de maintien (7) et le support (5), au moins trois états définis peuvent être réglés par l'utilisateur, à savoir
- un premier état, dans lequel
+ l'élément d'actionnement des gaz (4) est poussé vers l'avant dans le sens de travail principal,
+ le dispositif de maintien (7) est poussé dans le sens de travail principal,
+ le dispositif de commande de la vitesse de rotation (2), couplé à l'élément d'actionnement des gaz (4), se met dans une position de pleine charge ;
- un deuxième état, dans lequel
+ l'élément d'actionnement des gaz (4) est poussé vers l'avant dans le sens de travail principal,
+ le dispositif de maintien (7) est poussé dans le sens opposé au sens de travail principal,
+ l'élément d'actionnement des gaz (4), compte tenu du dispositif de transmission, ne prend pas la position extrême avant,
+ le dispositif de commande de la vitesse de rotation (2) se met dans une position de charge partielle ;
- un troisième état, dans lequel
+ l'élément d'actionnement des gaz (4) est déchargé,
+ l'élément d'actionnement des gaz (4) se met dans une position extrême arrière,
+ le dispositif de commande de la vitesse de rotation (2) se met dans une position de ralenti.

3. Outil, comportant
- un moteur à combustion interne (1) avec un dispositif de commande de la vitesse de rotation (2) ;
- un support (5) relié au moteur à combustion interne (1) ;
- un dispositif de maintien (7) prévu sur le support (5) pour tenir l'outil ; et comportant
- un élément d'actionnement des gaz (4), qui est mobile par rapport au dispositif de maintien (7), est destiné à être actionné par un utilisateur et permet un réglage correspondant du dispositif de commande de la vitesse de rotation (2) ;
- le dispositif de maintien (7) pouvant être déplacé par rapport au support (5), en fonction d'une sollicitation de l'utilisateur, dans au moins deux positions définies, une première position correspondant à une position dans laquelle l'utilisateur relève l'outil dans le sens opposé au sens de travail principal, et une deuxième position correspondant à une position dans laquelle l'utilisateur pousse l'outil dans le sens de travail principal ;
- l'élément d'actionnement des gaz (4) pouvant être déplacé en fonction d'une sollicitation de l'utilisateur dans au moins deux positions, une première position correspondant à une position dans laquelle l'utilisateur n'actionne pas l'élément d'actionnement des gaz (4) et une deuxième position correspondant à une position dans laquelle l'utilisateur actionne l'élément d'actionnement des gaz (4) ; et
- en ce qui concerne les positions relatives entre l'élément d'actionnement des gaz (4), le dispositif de maintien (7) et le support (5), au moins trois états définis peuvent être réglés par l'utilisateur, à savoir
- un premier état, dans lequel
+ l'élément d'actionnement des gaz (4) est poussé vers l'avant dans le sens de travail principal,
+ le dispositif de maintien (7) est poussé dans le sens de travail principal,
+ l'élément d'actionnement des gaz (4) se met dans une position extrême avant,
+ le dispositif de commande de la vitesse de rotation (2), couplé à l'élément d'actionnement des gaz (4), se met dans une position de pleine charge ;
- un deuxième état, dans lequel
+ l'élément d'actionnement des gaz (4) est poussé vers l'avant dans le sens de travail principal,
+ le dispositif de maintien (7) est poussé dans le sens opposé au sens de travail principal,
+ l'élément d'actionnement des gaz (4) ne se met pas dans la position extrême avant,
+ le dispositif de commande de la vitesse de rotation (2) se met dans une position de charge partielle ;
- un troisième état, dans lequel
+ l'élément d'actionnement des gaz (4) est déchargé,
+ l'élément d'actionnement des gaz (4) se met dans une position extrême arrière,
+ le dispositif de commande de la vitesse de rotation (2) se met dans une position de ralenti.

4. Outil selon la revendication 3, **caractérisé en ce que**
- un dispositif de transmission (9, 10) est prévu au moins sur le dispositif de maintien (7), et la position du dispositif de transmission (9, 10) varie également par rapport au support (5) en fonction de la position du dispositif de maintien (7) ; et
- l'élément d'actionnement des gaz (4), en fonction de la position du dispositif de maintien (7) et, par conséquent, de la position du dispositif de transmission (9, 10), modifie sa position même sans que se produise une variation dans l'actionnement de l'élément d'actionnement des gaz (4) par l'utilisateur.

5. Outil selon l'une quelconque des revendications 1 à 4, **caractérisé en ce que**
- le dispositif de transmission comporte une butée (9, 10) disposée sur le dispositif de maintien (7) ;
- l'élément d'actionnement des gaz (4) peut être poussé dans la deuxième position contre la butée (9, 10) ; et **en ce que**
- une position relative du levier d'actionnement des gaz (4) par rapport au support (5) peut être influencée par la position du dispositif de maintien (7).

6. Outil selon l'une quelconque des revendications 1 à 5, **caractérisé en ce que**
- le dispositif de commande de la vitesse de rotation comporte un papillon des gaz (2) du moteur à combustion interne (1) ;
- le papillon des gaz (2) est réglable conformément à une position relative de l'élément d'actionnement des gaz (4) par rapport au support (5).

7. Outil selon l'une quelconque des revendications 1 à 6, **caractérisé en ce que** le dispositif de maintien (7) est apte à pivoter par rapport au support (5).

8. Outil selon l'une quelconque des revendications 1 à 7, **caractérisé en ce que** l'élément d'actionnement des gaz (4) est apte à pivoter par rapport au dispositif de maintien (7).

9. Outil selon l'une quelconque des revendications 1 à 8, **caractérisé en ce que** le dispositif de maintien est une poignée (7).

10. Outil selon l'une quelconque des revendications 1 à 9, **caractérisé en ce que** l'élément d'actionnement des gaz (4) est disposé au-dessus de la poignée (7) par référence au sens de travail principal de l'outil, lequel est dirigé vers le bas vers le sol.

11. Outil selon l'une quelconque des revendications 1 à 10, **caractérisé en ce que** le support (5) comporte une console (6), sur laquelle la poignée (7) et l'élément d'actionnement des gaz (4) sont montés de manière à pouvoir pivoter l'un par rapport à l'autre.

12. Outil selon la revendication 11, **caractérisé en ce que**
- la console (6) s'avance en saillie par rapport au support (5) ; et **en ce que**
- la poignée (7) et l'élément d'actionnement des gaz (4) sont aptes à pivoter autour d'un axe de pivotement (8) qui est disposé à une extrémité de la console (6), éloignée du support (5).

13. Outil selon l'une quelconque des revendications 1 à 12, **caractérisé en ce que** le dispositif de transmission (9, 10), prévu entre la poignée (7) et l'élément d'actionnement des gaz (4), est destiné à définir une distance minimale entre la poignée (7) et l'élément d'actionnement des gaz (4).

14. Outil selon l'une quelconque des revendications 1 à 13, **caractérisé en ce que** le dispositif de transmission (9, 10) comporte un élément réglable permettant le réglage préalable de différentes distances minimales.

15. Procédé de travail pour un outil, ledit outil comportant
- un moteur à combustion interne (1) avec un dispositif de commande de la vitesse de rotation (2) ;
- un support (5) relié au moteur à combustion interne (1) ;
- un dispositif de maintien (7) prévu sur le support (5) pour tenir l'outil ; et
- un élément d'actionnement des gaz (4), qui est destiné à être actionné par un utilisateur et permet un réglage correspondant du dispositif de commande de la vitesse de rotation (2) ;
dans lequel
- le dispositif de commande de la vitesse de rotation (2) se met dans une position de pleine charge lorsque l'utilisateur actionne l'élément d'actionnement des gaz et pousse le dispositif de maintien (7) dans un sens de travail principal ;
- le dispositif de commande de la vitesse de rotation (2) se met dans une position de charge partielle lorsque l'utilisateur continue à actionner l'élément d'actionnement des gaz de la même manière que pour le réglage de la pleine charge et pousse le dispositif de maintien (7) dans le sens opposé au sens de travail principal ;
- le dispositif de commande de la vitesse de rotation (2) se met dans une position de ralenti lorsque l'utilisateur n'actionne pas l'élément d'actionnement des gaz.
